# FASCICULE DE BREVET EUROPEEN

(11) **EP 2 881 513 B1**
(45) Date de publication et mention de la délivrance du brevet: **13.07.2016**
(21) Numéro de dépôt: 14196666.3
(22) Date de dépôt: 05.12.2014
(51) Int. Cl.: D06F 58/16

(54) **Etendoir ambulant pour le séchage du linge**
Reise-Trockenständer zum Wäschetrocknen
Mobile drying rack for drying laundry

(30) Priorité: 05.12.2013 FR 1362135
(43) Date de publication de la demande: 10.06.2015
(73) Titulaire: Texas De France, 13854 Aix en Provence (FR)
(72) Inventeur: Blouin, Philippe, 13510 Eiguilles (FR); Lancrry, Arnaud, 09000 Foix (FR)
(74) Mandataire: Roman, Alexis

(56) Documents cités:
- EP-A2- 1 895 042
- WO-A2-2008/039086
- FR-A- 1 284 588

## Description

### Domaine technique de l'invention.

L'invention a pour objet un étendoir ambulant pour le séchage du linge.

Elle concerne le domaine technique des équipements ménagers utilisés pour le séchage du linge, notamment en intérieur.

### État de la technique.

Les étendoirs ambulants pour le séchage du linge sont bien connus de l'art antérieur. Ils sont généralement constitués d'une ossature pliante sur laquelle sont montées une ou plusieurs grilles d'étendage articulées. Ils peuvent ainsi être pliés quasiment à plat et être rangés avec un encombrement réduit lorsqu'ils ne sont pas utilisés. Toutefois, le linge sèche difficilement lorsque l'étendoir n'est pas installé dans une pièce suffisamment chauffée et/ou trop humide. En outre, ce type d'étendoir est exclusivement utilisé pour faire sécher du linge, devenant parfaitement inutile à défaut.

On connait par le document brevet EP 1.895.042 (SINCERE INTERNATIONAL TRADING) un étendoir chauffant. On connait plus particulièrement par le document brevet WO 2008/039086 (HEATED CLOTHES RACK COMPANY), un étendoir chauffant du type décrit dans le préambule de la revendication principale. La structure articulée de cet étendoir, lorsque le piètement est en position active, est fixe. La configuration de l'étendoir est donc limitée ce qui peut avoir des conséquences sur les performances de séchage.

L'invention vise à remédier à cet état des choses. En particulier, un objectif de l'invention est de proposer un étendoir chauffant capable d'avoir de multiples configurations.

Un autre objectif de l'invention est d'augmenter les performances de séchage d'un étendoir ambulant du type décrit dans WO 2008/039086.

Un objectif supplémentaire de l'invention est de proposer un étendoir dont la conception est robuste mais simple, et dont l'utilisation est aisée.

Encore un autre objectif de l'invention est de proposer un étendoir qui soit fonctionnellement utile, même lorsqu'aucune sorte de linge n'est étendue dessus.

### Divulgation de l'invention.

La solution proposée par l'invention est un étendoir ambulant pour le séchage du linge comprenant :
- une ossature qui, en usage, est formée de montants verticaux, ou inclinés de 1° à 45° par rapport à la verticale, et entre lesquels sont interposés plusieurs barreaux horizontaux formant porte-linge,
- des cordons électriques chauffants intégrés dans les barreaux,
- un dispositif de réglage de la température relié aux cordons électriques chauffants, lequel dispositif est fixé sur l'ossature,
- un câble d'alimentation électrique connecté au dispositif de réglage de la température, lequel câble est pourvu d'une fiche secteur destinée à se brancher de manière amovible sur une prise de courant,
- un piètement relié de manière pivotante à l'ossature, lequel piètement est mobile entre une position passive où il est escamoté derrière l'ossature et une position active où il est écarté de ladite ossature de manière à former avec les montants un chevalet servant d'appui au sol à l'étendoir,
- le piètement est formé de deux pieds parallèles entre lesquels sont interposés des éléments d'étendage lesquels pieds sont fixés aux montants au moyen d'articulations assurant la mobilité desdits pieds entre la position passive et la position active.

Cet étendoir est remarquable en ce que les articulations sont montées glissantes le long des montants, des moyens de blocage permettant de bloquer en position lesdites articulations sur lesdits montants.

Cet étendoir est donc pourvu de barreaux chauffants, permettant ainsi de le transformer en un sèche-serviette électrique particulièrement efficace. De plus, lorsque cet étendoir est dépourvu de linge à sécher, il fonctionne comme un parfait radiateur d'appoint ambulant. En outre, sa conception très simple le rend particulièrement bon marché et peu encombrant lorsque le piètement est en position passive. Dans cette position passive, cet étendoir peut également être employé comme radiateur électrique mural (avec ou sans fonction sèche-serviette), en étant fixé sur une paroi support telle qu'un mur. L'étendoir objet de l'invention est donc multifonctions, et peut être utilisé à de nombreuses fins. Enfin, lorsque le piètement est en position active, définissant un angle déterminé par rapport aux montants, l'utilisateur a une possibilité supplémentaire de régler l'inclinaison desdits montants par rapport à la verticale en réglant la position longitudinale des articulations.

D'autres caractéristiques avantageuses de l'étendoir sont listées ci-dessous. Chacune de ces caractéristiques peut être considérée seule ou en combinaison avec les caractéristiques remarquables définies ci-dessus, et faire l'objet, le cas échéant d'une ou plusieurs demandes de brevets divisionnaires :
- Le piètement peut être formé de deux pieds parallèles entre lesquels sont interposés des éléments d'étendage, lesquels pieds sont fixés à l'un des barreaux au moyen d'articulations assurant la mobilité desdits pieds entre la position passive et la position active. Dans ce cas, les articulations sont préférentiellement démontables de manière à pouvoir fixer le piètement sur n'importe quel barreau.
- Une entretoise de liaison, éventuellement pourvue d'éléments d'étendage, est avantageusement insérée entre le piètement et l'un des montants - ou l'un des barreaux - afin de maintenir l'écartement dudit piètement lorsqu'il est en position active.
- Une tablette est préférentiellement reliée de manière pivotante à l'ossature, entre une position rabattue où elle est escamotée derrière ladite ossature, et une position active où elle est perpendiculaire, ou sensiblement perpendiculaire, aux montants de ladite ossature. Cette tablette peut se présenter sous la forme d'un U, des éléments d'étendage étant interposés entre les branches latérales dudit U, les extrémités desdites branches étant fixées aux extrémités supérieures des montants au moyen d'articulations assurant la mobilité de ladite tablette entre la position rabattue et la position active.
- Le dispositif de réglage de la température intègre préférentiellement un thermostat. Dans ce cas, un capteur de température est avantageusement connecté au thermostat pour permettre une régulation de la température ambiante d'une pièce d'habitation, lorsque l'étendoir est installé dans ladite pièce et que la fiche secteur est branchée sur une prise de courant, lequel capteur est préférentiellement intégré au niveau de l'extrémité inférieure d'un des montants.
- L'ossature peut comprendre des moyens de fixation dudit étendoir sur une paroi support, lesquels moyens de fixation sont configurés de manière à ce que l'étendoir soit accroché de manière démontable sur la paroi support. Ces moyens de fixation peuvent se présenter sous la forme : - de crochets destinés à coopérer avec des éléments en boucle fixés sur la paroi support, - ou des éléments en boucle destinés à coopérer avec des crochets fixés sur la paroi support.

### Description des figures.

D'autres avantages et caractéristiques de l'invention apparaîtront mieux à la lecture de la description d'un mode de réalisation préféré qui va suivre, en référence aux dessins annexés, réalisés à titre d'exemples indicatifs et non limitatifs et sur lesquels :
- la figure 1 est une vue en perspective de ¾ avant d'un étendoir conforme à l'invention, les éléments étant en position active,
- la figure 2 est une vue en perspective de ¾ arrière de l'étendoir illustré sur la figure 1,
- la figure 3 est une vue de profil de l'étendoir illustré sur les figures 1 et 2,
- la figure 4 est vue une en perspective de ¾ avant d'un étendoir conforme à l'invention, tous les éléments étant en position passive et/ou rabattue,
- la figure 5 est une vue de profil de l'étendoir illustré sur la figure 4,
- la figure 6 est une vue arrière de l'étendoir illustré sur les figures 4 et 5,
- la figure 7 illustre l'utilisation d'un étendoir conforme à l'invention, comme radiateur mural.

### Modes préférés de réalisation de l'invention.

L'invention concerne un étendoir ambulant pour le séchage du linge. Par « ambulant », on entend que l'étendoir peut être déplacé manuellement par l'utilisateur, à sa guise, afin d'être installé dans différents endroits de son choix (ex : une pièce, un placard de rangement, dans un jardin, etc).

Sur les figures annexées, l'étendoir 1 comprend une ossature qui, en usage, est formée de deux montants 2 verticaux entre lesquels sont interposés plusieurs barreaux horizontaux 3 formant porte-linge. Selon la largeur de l'étendoir 1, un ou plusieurs autres montants 2 peuvent être envisagés.

Les montants 2 sont préférentiellement réalisés en aluminium et recouverts de peinture ou de vernis. Ils peuvent toutefois être réalisés dans un autre matériau métallique tel qu'acier ou fonte, ou dans un matériau non métallique du type polymère ou composite. Leur longueur est par exemple comprise entre 1 m et 2 m. Ils sont espacés d'une distance comprise entre 40 cm à 1 m, laquelle distance correspond à la largeur de l'étendoir 1. Chaque montant 2 se présente sous la forme d'un profilé de section carrée (par ex : 4 cm x 4 cm). Sa section peut toutefois être circulaire, rectangulaire, ovale, polygonale, etc. Les montants 2 peuvent être obtenus par pliage, moulage, extrusion, etc.

Dans le mode de réalisation représenté sur les figures 1 à 7, l'étendoir 1 comprend quatre séries de quatre barreaux 3. Un nombre supérieur ou inférieur de séries et/ou de barreau peut bien évidemment être envisagé. En pratique, les barreaux 3 se présentent sous la forme de tubes cylindriques, dont le diamètre est par exemple compris entre 1 cm et 5 cm. Leur longueur correspond à la distance séparant les montants 2 entre lesquels ils sont interposés. Leur section peut toutefois être carrée, rectangulaire, ovale, polygonale, etc. Chaque barreau 3 est préférentiellement réalisé dans un matériau conducteur de chaleur, typiquement en acier, en fonte ou en aluminium. Ils sont obtenus par moulage, ou extrusion et sont fixés aux montants 2 par soudage ou emboîtage. Ils peuvent être recouverts de peinture ou de vernis.

Les barreaux 3 intègrent des cordons électriques chauffants. Ces derniers sont isolés électriquement pour éviter tout risque d'électrocution. Ces cordons chauffants sont préférentiellement formés par une résistance électrique entourée d'une double gaine souple à base de silicone. Leur longueur correspond sensiblement à celle des barreaux 3. Par « sensiblement », on entend que la longueur des cordons est égale ou légèrement inférieure, par exemple de quelques millimètres ou quelques centimètres, à celle des barreaux 3. Leur diamètre externe est inférieur au diamètre interne des barreaux 2. Pour un chauffage optimal, les cordons peuvent être logés à l'intérieur d'un dissipateur thermique comme cela est expliqué dans le document brevet WO2013/107973 (TEXAS DE FRANCE) et auquel l'homme du métier peut se référer.

Au moins une extrémité des cordons se termine par un câble électrique isolé électriquement, qui permet leur raccordement à un dispositif de réglage de la température 4. Ce dispositif 4 est fixé sur l'ossature. Sur les figures annexées, il se présente sous la forme d'un boîtier fixé sur l'un des montants 2 au moyen d'éléments de vissage classiques. Le dispositif 4 intègre avantageusement un thermostat permettant de maintenir une température souhaitée. L'étendoir 1 peut ainsi servir de radiateur d'appoint, même lorsqu'aucun linge n'est étendu dessus.

Un bouton de commande spécifique 40 accessible sur le devant du boîtier 4 (c'est-à-dire depuis la face avant de l'étendoir 1), et relié au thermostat, permet de régler la température des barreaux 3 et/ou la température ambiante souhaitée lorsque l'étendoir 1 est utilisé comme radiateur. A cet effet, un capteur de température (non représenté) est connecté au thermostat pour permettre une régulation de la température ambiante d'une pièce d'habitation lorsque l'étendoir 1 est utilisé comme radiateur. L'étendoir 1 peut ainsi efficacement chauffer et réguler la température amiante d'une pièce d'habitation. Les meilleurs résultats en termes de régulation de température sont obtenus lorsque le capteur de température est intégré au niveau de l'extrémité inférieure d'un des montants 2. Le dispositif 4 peut également être pourvu d'un bouton-poussoir de mise en et hors tension, d'un bouton 41 de réglage de temporisation, ainsi que d'une ou plusieurs sécurités de surchauffe ou de limitation de température.

Comme cela apparait sur les figures 2 et 3, un câble d'alimentation électrique 42 est connecté au boîtier 4 de réglage de la température. Ce câble 42, dont la longueur est par exemple comprise entre 50 cm et 3 m, est pourvu d'une fiche secteur 420 destinée à se brancher de manière amovible sur une prise de courant. L'utilisateur peut donc faire fonctionner l'étendoir 1 en le branchant sur n'importe quelle prise de son choix. Sur les figures annexées, le câble 42 est connecté au boîtier 4 en passant à l'intérieur d'un des montants 2 et en ressortant au niveau de l'extrémité inférieure de ce montant.

Un piètement 5 est relié de manière pivotante à l'ossature de l'étendoir 1. Ce piètement 5 est monté mobile entre une position passive où il est escamoté derrière l'ossature (figures 4 à 7) et une position active où il est écarté de ladite ossature (figures 1 à 3).

Dans la position passive, le piètement 5 est accolé à la face arrière des montants 2 : il est situé dans le même plan ou dans un plan accolé auxdits montants.

Dans la position active, le piètement 5 forme avec les montants 2, un chevalet servant d'appui au sol à l'étendoir 1. En d'autres termes, le piètement 5 et les montants 2 forment une structure en compas. Lorsque l'étendoir 1 est utilisé dans l'une de ses fonctionnalités, et lorsqu'il est posé au sol avec le piètement 5 en position active, les montants 2 sont inclinés de 1° à 45° par rapport à la verticale.

En se rapportant à la figure 2, le piètement 5 est formé de deux pieds parallèles 50 entre lesquels sont interposés des éléments d'étendage 51.

Les pieds 50 se présentent chacun sous la forme de profilé réalisé en acier, en plastique ou composite, éventuellement recouverts de peinture ou de vernis, et dont la section est carrée, circulaire, rectangulaire (par ex : 0,5 cm x 2 cm), ovale, polygonale, etc. Leur longueur est par exemple comprise entre 50 cm et 1,5 m. Cette longueur et telle que l'extrémité inférieure 501 des pieds 50 ne dépassent pas l'extrémité inférieure des montants 2 lorsque le piètement est en position passive (figures 5 à 7). Sur les figures annexées, les pieds 50 sont espacés d'une distance correspondant sensiblement à l'espacement des deux montants 2. Ils peuvent toutefois être espacés d'une distance moindre dans le cas où ils sont articulés sur l'un des barreaux 3. Les pieds 50 peuvent avoir leur extrémité inférieure 501 biseautée ou montée sur rotule, de manière à optimiser leur appui au sol.

Pour simplifier la conception, les éléments d'étendage 51 se présentent sous la forme de tiges en plastique ou en acier gainé de plastique, fixées par emboitage, collage ou soudage sur les pieds 50. Leur diamètre est par exemple compris entre 0,5 cm et 1 cm. Leur longueur correspond à la distance séparant les pieds 50. Leur section est préférentiellement cylindrique, mais on peut prévoir une section carrée, rectangulaire, ovale, polygonale, etc. Sur les figures annexées, le piètement 5 comprend une série de cinq éléments d'étendage 51. Un nombre supérieur ou inférieur de séries et/ou d'éléments d'étendage peut bien évidemment être envisagé.

Les pieds 50 sont préférentiellement fixés aux montants 2 au moyen d'articulations 530 assurant la mobilité desdits pieds entre la position passive et la position active. Ces articulations 530 sont montées glissantes le long des montants 2, des moyens de blocage permettant de bloquer en position lesdites articulations sur lesdits montants. Ainsi, lorsque le piètement 5 est en position active, définissant un angle déterminé par rapport aux montants 2, l'utilisateur a une possibilité supplémentaire de régler l'inclinaison desdits montants par rapport à la verticale en réglant la position longitudinale des articulations 530.

Sur la figure 2, les articulations 53 se présentent sous la forme de pièces métallique en U obtenues par pliage, et fixées sur la face arrière des montants 2. L'extrémité supérieure 500 des pieds 50 est insérée entre les branches latérales du U, et maintenue en position au moyen d'une goupille 530 formant axe de rotation horizontale. Chaque articulation en U 530 est montée mobile en translation dans un rail 531 réalisé dans le montant 2 auquel elle est associée. Pour simplifier la conception, ce rail 531 se présente sous la forme d'une fente longitudinale située sur la face arrière du montant 2 et obtenue lors du pliage de ce dernier. La base de l'articulation en U 53 présente un élément chariot (non représenté) monté coulissant dans le rail 531. Ce dernier, ainsi que l'élément chariot, peut comporter des crans permettant de bloquer en position les articulations 530 sur les montants 2. On peut également envisager de bloquer le coulissement des articulations 530 par goupillage. En réglant la position des articulations 530 le long des montants 2, l'utilisateur peut ajuster l'inclinaison des montants 2.

En position active, il est avantageux de pouvoir bloquer - ou maintenir - l'écartement du piètement 5 par rapport aux montants 2 afin de stabiliser efficacement l'étendoir 1. Pour ce faire, une entretoise de liaison 6 est insérée entre le piètement 5 et l'un des montants 2 - ou l'un des barreaux 3. Sur les figures 2 et 3, les montants 2, le piètement 5 et l'entretoise 60 sont agencés de manière à former une structure en A, ladite entretoise étant située dans un plan horizontal ou sensiblement horizontal.

En se rapportant aux figures 2 et 3, l'entretoise 6 est formée de deux barres parallèles 60 entre lesquelles sont préférentiellement, mais non nécessairement, interposés des éléments d'étendage 61. Les barres 60 et les éléments d'étendage 61 sont similaires aux éléments 51 décrits précédemment. Les éléments 61 sont par exemple fixés par soudage sur les barres 60.

Les barres 60 sont montées mobiles en rotation sur l'un des éléments d'étendage 51 du piètement 5. Pour ce faire, l'extrémité correspondante des barres 60 est conformée en boucle autour de l'élément d'étendage 51. L'autre extrémité est conformée en crochet de manière à ce que l'entretoise 6 puisse se crocheter de manière démontable sur un barreau 3. On peut bien évidemment envisager une configuration inverse où les barres 60 sont montées mobiles en rotation sur l'un des barreaux 3 et se crochètent sur les éléments d'étendage 51.

Lorsque le piètement 5 est en position escamotée, et comme cela apparait clairement sur la figure 5, l'entretoise 6 est accolée à la face arrière des montants 2, dissimulée dans l'épaisseur des pieds 50. Et lorsque le piètement 5 est en position active, il suffit à l'utilisateur de faire pivoter l'entretoise 6 autour de l'élément d'étendage 51 (ou du barreau 3) et de la crocheter sur l'un des barreaux 3 (ou des éléments d'étendage 51).

Comme cela apparait sur les figures annexées, une tablette 7 est avantageusement reliée de manière pivotante à l'ossature de l'étendoir 1, entre une position rabattue où elle est escamotée derrière ladite ossature (figures 4 à 6), et une position active où elle est perpendiculaire, ou sensiblement perpendiculaire, aux montants 2 (figures 1 à 3).

Sur les figures annexées, la tablette 7 se présente sous la forme d'un U, lequel U comprend une branche transversale 72 dont chacune des extrémités est pourvue d'une branche latérale 70. Cette forme en U est par exemple obtenue par pliage d'un profilé réalisé en acier, en plastique ou composite, éventuellement recouverts de peinture ou de vernis, et dont la section est carrée, circulaire, rectangulaire (par ex : 0,5 cm x 2 cm), ovale, polygonale, etc. La branche transversale 72 a une longueur qui correspond à l'espacement des deux montants 2. La longueur des branches latérales 70 est par exemple comprise entre 10 cm et 50 cm.

Des éléments d'étendage 71 sont interposés entre les branches latérales 70 du U. Ces éléments d'étendage 71 sont similaires aux éléments 51 et 61 décrits précédemment. Les éléments 71 sont par exemple fixés par soudage sur les branches latérales 70.

Les extrémités 700 des branches latérales 70 sont fixées aux extrémités supérieures 200 des montants 2 au moyen d'articulations 73 assurant la mobilité de la tablette 7 entre la position rabattue et la position active. Les articulations 73 se présentent sous la forme de pièces métalliques en U obtenues par pliage, et fixées sur la face arrière des montants 2. Les extrémités 700 des branches latérales 70 sont insérées entre les branches latérales du U, et maintenues en position au moyen d'une goupille 730 formant axe de rotation horizontale. Comme cela apparait clairement sur les figures 3 et 5, les axes de rotation 730 sont décalés au niveau de la face arrière des montants 2. Dans cette configuration, lorsque la tablette 7 est en position passive, elle est accolée à la face arrière des montants 2 : comme pour le piètement 5, elle est située dans le même plan ou dans un plan accolé auxdits montants. Lorsque la tablette 7 est en position active, les branches latérales viennent prendre appui sur l'extrémité supérieure 200 des montants 2, lesquelles extrémités forment butée.

Lorsque tous les éléments sont dépliés, ou en position active (figure 1), l'étendoir 1 offre une importante capacité d'étendage du linge, notamment du fait du grand nombre d'éléments d'étendage 51, 61, 71 et des barreaux 3. L'utilisateur peut alors utiliser l'étendoir 1 tel quel, ou au contraire le brancher sur une prise de courant afin d'activer le chauffage des barreaux 3 et accélérer le séchage. Il peut également utiliser l'étendoir 1 comme radiateur d'appoint, sans linge à sécher. Lorsque tous les éléments sont repliés (figure 5), l'étendoir 1 est plat et relativement fin, son épaisseur correspondant à celle des montants 2 et du piètement 5 (et/ou de la tablette 6).

En position repliée, et comme cela est illustré sur la figure 7, l'étendoir 1 peut être employé comme radiateur mural, avec éventuellement une fonction sèche-serviettes du fait de la présence des barreaux 3. Dans cette utilisation, les montants 2 sont verticaux.

L'ossature comprend des moyens de fixation 8 sur une paroi support S. Cette dernière est par exemple un mur vertical. Ces moyens de fixation 8 sont configurés de manière à ce que l'étendoir 1 soit accroché de manière démontable sur la paroi support S. Ainsi, l'utilisateur peut initialement utiliser l'étendoir 1 comme radiateur sèche-serviettes mural en l'accrochant sur la paroi S. Puis, si l'utilisateur désire augmenter la capacité d'étendage, il lui suffit de décrocher l'étendoir 1, et de déployer le piètement de manière à ce qu'il puisse reposer au sol. Après avoir fait sécher son linge, l'utilisateur peut alors replier l'étendoir 1 et le raccrocher sur la paroi support S.

Pour simplifier la conception, et faciliter la manipulation de l'étendoir 1, les moyens de fixation 8 peuvent se présenter sous la forme de crochets destinés à coopérer avec des éléments en boucle 80 fixés sur la paroi support S. Ces crochets 8 sont par exemple fixés par vissage ou soudage sur la face arrière des montants 2, au niveau de leur extrémité supérieure et éventuellement au niveau de leur extrémité inférieure. Les éléments en boucles 80 se présentent par exemple sous la forme de pattes de fixation en étrier, de platine avec anneau, etc. On comprendra aisément que la configuration inverse est envisageable, à savoir des éléments en boucle fixés sur l'ossature et destinés à coopérer avec des crochets fixés sur la paroi support.

L'agencement des différents éléments et/ou moyens et/ou étapes de l'invention, dans les modes de réalisation décrits ci-dessus, ne doit pas être compris comme exigeant un tel agencement dans toutes les implémentations. En tout état de cause, on comprendra que diverses modifications peuvent être apportées à ces éléments et/ou moyens et/ou étapes, sans s'écarter de l'esprit et de la portée de l'invention. En particulier, peuvent être envisagés : - d'autres moyens permettant d'articuler les pieds 50 sur l'ossature de l'étendoir ; - d'autres forme de rails dans lesquels coulissent les articulations 530 ; - d'autres dispositifs permettant de maintenir le piètement 5 dans sa position active.

## Revendications

1. Etendoir ambulant pour le séchage du linge comprenant :
- une ossature qui, en usage, est formée de montants (2) verticaux, ou inclinés de 1° à 45° par rapport à la verticale, et entre lesquels sont interposés plusieurs barreaux horizontaux (3) formant porte-linge,
- des cordons électriques chauffants intégrés dans les barreaux (2),
- un dispositif de réglage de la température (4) relié aux cordons électriques chauffants, lequel dispositif est fixé sur l'ossature,
- un câble d'alimentation électrique (42) connecté au dispositif de réglage de la température (4), lequel câble est pourvu d'une fiche secteur (420) destinée à se brancher de manière amovible sur une prise de courant,
- un piètement (5) relié de manière pivotante à l'ossature, lequel piètement est mobile entre une position passive où il est escamoté derrière l'ossature et une position active où il est écarté de ladite ossature de manière à former avec les montants (2) un chevalet servant d'appui au sol à l'étendoir (1),
- le piètement (5) est formé de deux pieds (50) parallèles entre lesquels sont interposés des éléments d'étendage (51), lesquels pieds sont fixés aux montants (2) au moyen d'articulations (53) assurant la mobilité desdits pieds entre la position passive et la position active,
**se caractérisant par le fait que** les articulations (530) sont montées glissantes le long des montants (2), des moyens de blocage permettant de bloquer en position lesdites articulations sur lesdits montants.

2. Etendoir selon la revendication 1, dans lequel une entretoise de liaison (6) est insérée entre le piètement (5) et l'un des montants (2) - ou l'un des barreaux (3), afin de maintenir l'écartement dudit piètement lorsqu'il est en position active.

3. Etendoir selon la revendication 2, dans lequel l'entretoise (6) est pourvue d'éléments d'étendage (61).

4. Etendoir selon l'une des revendications précédentes, dans lequel une tablette (7) est reliée de manière pivotante à l'ossature, entre une position rabattue où elle est escamotée derrière ladite ossature, et une position active où elle est perpendiculaire, ou sensiblement perpendiculaire, aux montants (2) de ladite ossature.

5. Etendoir selon la revendication 4, dans lequel la tablette (7) se présente sous la forme d'un U, des éléments d'étendage (71) étant interposés entre les branches latérales (70) dudit U, les extrémités (700) desdites branches étant fixées aux extrémités supérieures (200) des montants (2) au moyen d'articulations (73) assurant la mobilité de ladite tablette entre la position rabattue et la position active.

6. Etendoir selon l'une des revendications précédentes, dans lequel le dispositif de réglage de la température (4) intègre un thermostat.

7. Etendoir selon la revendication 6, dans lequel un capteur de température est connecté au thermostat pour permettre une régulation de la température ambiante d'une pièce d'habitation, lorsque ledit étendoir est installé dans ladite pièce et que la fiche secteur (420) est branchée sur une prise de courant.

8. Etendoir selon la revendication 7, dans lequel le capteur de température est intégré au niveau de l'extrémité inférieure d'un des montants (2).

9. Etendoir selon l'une des revendications précédentes, dans lequel l'ossature comprend des moyens de fixation (8) dudit étendoir sur une paroi support (S), lesquels moyens de fixation sont configurés de manière à ce que ledit étendoir (1) soit accroché de manière démontable sur la paroi support.

10. Etendoir selon la revendication 9, dans lequel les moyens de fixation (8) se présentent sous la forme :
- de crochets (8) destinés à coopérer avec des éléments en boucle (80) fixés sur la paroi support (S),
- ou des éléments en boucle destinés à coopérer avec des crochets fixés sur la paroi support.

## Patentansprüche

1. Mobiles Trockengestell zum Trocknen von Wäsche, umfassend:
- ein Gerippe, das im Gebrauch aus vertikalen oder in einem Winkel von 1° bis 45° bezüglich der Vertikalen geneigten Stützen (2) gebildet ist, zwischen denen mehrere horizontale Stäbe (3) angeordnet sind, auf denen Wäsche aufgehängt werden kann,
- elektrische Heizkabel, die in den Stäben (2) integriert sind,
- eine Temperaturregelungsvorrichtung (4), die mit den elektrischen Heizkabeln verbunden ist, wobei die Vorrichtung am Gerippe befestigt ist,
- ein mit der Temperaturregelungsvorrichtung (4) verbundenes Netzkabel (42), das mit einem Netzstecker (420) versehen ist, der dazu bestimmt ist, entfernbar an einer Steckdose angeschlossen zu werden,
- ein Gestell (5), das schwenkbar mit dem Gerippe verbunden ist, wobei das Gestell zwischen einer passiven Position, in der es hinter dem Gerippe eingefahren ist, und einer aktiven Position bewegt werden kann, in der es vom Gerippe beabstandet ist, so dass es mit den Stützen (2) einen Bock bildet, mit dem sich das Trockengestell (1) auf dem Boden abstützt,
- wobei das Gestell (5) aus zwei zueinander parallelen Beinen (50) gebildet ist, zwischen denen Wäscheaufhängeelemente (51) angeordnet sind, wobei die Beine mittels Gelenken (53), die die Beweglichkeit der Beine zwischen der passiven Position und der aktiven Position gewährleisten, an den Stützen (2) befestigt sind,
**dadurch gekennzeichnet, dass** die Gelenke (530) entlang der Stützen (2) schiebbar montiert sind, wobei Arretiermittel das Arretieren der Gelenke in Position an den Stützen gestatten.

2. Trockengestell nach Anspruch 1, wobei zwischen dem Gestell (5) und einer der Stützen (2) oder einem der Stäbe (3) ein Abstandsstück (6) eingefügt ist, um den Abstand des Gestells aufrechtzuerhalten, wenn es in der aktiven Position ist.

3. Trockengestell nach Anspruch 2, wobei das Abstandsstück (6) mit Wäscheaufhängeelementen (61) versehen ist.

4. Trockengestell nach einem der vorhergehenden Ansprüche, wobei eine Platte (7) zwischen einer eingeklappten Position, in der sie hinter dem Gerippe eingefahren ist, und einer aktiven Position, in der sie senkrecht oder im Wesentlichen senkrecht zu den Stützen (2) des Gerippes steht, schwenkbar mit dem Gerippe verbunden ist.

5. Trockengestell nach Anspruch 4, wobei die Platte (7) U-förmig ist, wobei Wäscheaufhängeelemente (71) zwischen den Seitenschenkeln (70) des U angeordnet sind, wobei die Enden (700) der Schenkel mittels Gelenken (73), die die Beweglichkeit der Platte zwischen der eingeklappten Position und der aktiven Position gewährleisten, an den oberen Enden (200) der Stützen (2) befestigt sind.

6. Trockengestell nach einem der vorhergehenden Ansprüche, wobei in der Temperaturregelungsvorrichtung (4) ein Thermostat integriert ist.

7. Trockengestell nach Anspruch 6, wobei ein Temperatursensor mit dem Thermostat verbunden ist, um eine Regulierung der Umgebungstemperatur in einem Wohnraum zu gestatten, wenn das Trockengestell in dem Raum aufgestellt ist und der Netzstecker (420) an einer Steckdose angeschlossen ist.

8. Trockengestell nach Anspruch 7, wobei der Temperatursensor am unteren Ende einer der Stützen (2) integriert ist.

9. Trockengestell nach einem der vorhergehenden Ansprüche, wobei das Gerippe Mittel (8) zur Befestigung des Trockengestells an einer Stützwand (S) umfasst und die Befestigungsmittel derart konfiguriert sind, dass das Trockengestell (1) abmontierbar an der Stützwand aufgehängt ist.

10. Trockengestell nach Anspruch 9, wobei die Befestigungsmittel (8) in der Form
- von Haken (8), die zum Zusammenwirken mit an der Stützwand (S) befestigten schlaufenförmigen Elementen (80) bestimmt sind,
- oder von schlaufenförmigen Elementen, die zum Zusammenwirken mit an der Stützwand befestigten Haken bestimmt sind,
vorliegen.

## Claims

1. Mobile airer for drying laundry, comprising:
- a framework which, in use, is formed of uprights (2) which are vertical, or inclined at 1° 0 to 45° with respect to the vertical, and between which several horizontal bars (3) forming a laundry support are interposed,
- heating electrical cords integrated in the bars (2),
- a temperature-setting device (4) connected to the heating electrical cords, said device being fixed to the framework,
- a power supply cable (42) connected to the temperature-setting device (4), said cable being provided with a power plug (420) intended to be connected removably to a power outlet,
- a prop (5) connected pivotably to the framework, said prop being movable between a passive position in which it is retracted behind the framework and an active position in which it is spaced apart from said framework so as to form with the uprights (2) a stand that serves as a ground support for the airer (1),
- the prop (5) being formed of two parallel legs (50) between which hanging elements (51) are interposed, said legs being fixed to the uprights (2) by means of hinges (53) such that said legs can be moved between the passive position and the active position,
**characterized in that** the hinges (530) are mounted so as to slide along the uprights (2), locking means making it possible to lock said hinges in position on said uprights.

2. Airer according to Claim 1, wherein a connecting spacer (6) is inserted between the prop (5) and one of the uprights (2) - or one of the bars (3), so as to maintain the spacing of said prop when it is in the active position.

3. Airer according to Claim 2, wherein the spacer (6) is provided with hanging elements (61).

4. Airer according to one of the preceding claims, wherein a shelf (7) is connected to the framework so as to pivot between a folded-down position in which it is retracted behind said framework, and an active position in which it is perpendicular, or substantially perpendicular, to the uprights (2) of said framework.

5. Airer according to Claim 4, wherein the shelf (7) is U-shaped, hanging elements (71) being interposed between the lateral arms (70) of said U, the ends (700) of said arms being fixed to the upper ends (200) of the uprights (2) by means of hinges (73) for moving said shelf between the folded-down position and the active position.

6. Airer according to one of the preceding claims, wherein the temperature-setting device (4) incorporates a thermostat.

7. Airer according to Claim 6, wherein a temperature sensor is connected to the thermostat so as to make it possible to set the ambient temperature of a room when said airer is installed in said room and the power plug (420) is connected to a power outlet.

8. Airer according to Claim 7, wherein the temperature sensor is incorporated in the lower end of one of the uprights (2).

9. Airer according to one of the preceding claims, wherein the framework comprises means (8) for fastening said airer to a support wall (S), said fastening means being configured such that said airer (1) is removably attached to the support wall.

10. Airer according to Claim 9, wherein the fastening means (8) are in the form:
- of hooks (8) intended to engage with loop elements (80) fastened to the support wall (S),
- or of loop elements intended to engage with hooks fastened to the support wall.
